# EUROPÄISCHE PATENTSCHRIFT

(11) **EP 0 143 917 B1**
(45) Veröffentlichungstag und Bekanntmachung des Hinweises auf die Patenterteilung: **18.05.1988**
(21) Anmeldenummer: 84110667.7
(22) Anmeldetag: 07.09.1984
(51) Int. Cl.: H01K 1/24

(54) **Zweiseitig gesockelte Glühlampe**
Double-based incandescent lamp
Lampe à incandescence à double culot

(30) Priorität: 07.09.1983 DE 8325715 U
(43) Veröffentlichungstag der Anmeldung: 12.06.1985
(73) Patentinhaber: Patent-Treuhand-Gesellschaft für elektrische Glühlampen mbH, 81543 München (DE)
(72) Erfinder: Blumberg, Dieter, D-5272 Wipperfürth (DE); Weis, Dierk, Dr., D-5272 Wipperfürth (DE)

(56) Entgegenhaltungen:
- DE-A- 2 420 342
- GB-A- 856 539
- US-A- 3 160 777

## Beschreibung

Die Erfindung betrifft eine elektrische Glühlampe, insbesondere Halogenglühlampe, mit einem röhrenförmigen Kolben aus hochschmelzendem Glas, z.B, Quarzglas, dessen Enden durch Quetschungen abgeschlossen sind, und mit einem gewendelten Leuchtkörper, der durch einen oder mehrere Halter aus Wolframdraht in der Achse des Kolbens gehalten wird, wobei die Halter aus einem gewendelten Abschnitt mit kleinerem Durchmesser, der den Leuchtkörper umfängt, und einem gewendelten Abschnitt mit größerem Durchmesser, der am Kolben innen anliegt, bestehen.

Die Halter dienen als Träger für den langgestreckten Leuchtkörper und fixieren letzteren in der Achse der Lampe. Bei der Fertigung ergeben sich jedoch für den röhrenförmigen Kolben Toleranzen im Innendurchmesser, so daß die Halter meist nicht fest an der Kolbeninnenwand anliegen. Dadurch kann es bei Erschütterungen der Lampe zu einer Beschädigung oder einem Bruch des Leuchtkörpers kommen.

In der DE-OS 2 420 342 wird eine Glühlampe beschrieben, bei der die Leuchtkörperhalter durch Rillen entsprechend der Wendelform der äußeren Halterabschnitte an der Innenwand des Kolbens fixiert werden. Die Rillen werden erzeugt, indem der Kolben der Lampe im Bereich der Halter erwärmt wird und die Windungen sich dann aufgrund ihrer Federkraft in die erweichte Kolbenwand eindrücken.

Der Erfindung liegt die Aufgabe zugrunde, eine einfache Vorrichtung zur Fixierung der Leuchtkörperhalter zu schaffen.

Die elektrische Glühlampe mit den im Oberbegriff des Hauptanspruchs genannten Merkmalen ist erfindungsgemäß dadurch gekennzeichnet, daß die einzelnen Halter durch Noppen zwichen jeweils zwei Windungen des am Kolben anliegenden Halterabschnitts fixiert werden, wobei die Noppen aus lokalen, radial nach innen ragenden Verformungen der Kolbenwand bestehen.

Bei einseitig an der Kolbeninnenwand angebrachten Noppen müssen diese relativ große Abmessungen aufweisen, um die Toleranzen im Rohrinnendurchmesser zu überbrücken. Dies kann in manchen Fällen den Nachteil haben, daß der Leuchtkörper leicht aus der Achse des Kolbens verschoben wird, und sich so ungünstige Betriebseigenschaften ergeben.

Es hat sich daher als günstig herausgestellt, die Fixierung jedes Halters durch zwei Noppen innen an der Kolbenwand vorzunehmen, wobei sich die beiden Noppen diametral gegenüberliegen.

Gleichwohl besteht auch die Möglichkeit, den Leuchtkörper durch nur jeweils eine Noppe pro Halter zu fixieren, wobei dann, um ein Verschieben des Leuchtkörpers zu vermeiden, die Noppen für benachbarte Halter jeweils diametral gegenüberliegen.

Die Noppen werden erst am Kolben angebracht, nachdem der Leuchtkörper mit den daran befestigten Haltern in den Kolben eingeschoben ist. Daher kann es, wenn der an der Kolbeninnenwand anliegende Abschnitt des Halters lediglich aus zwei dicht aneinanderliegenden Windungen besteht, bei der Anbringung der Noppen zu einem Kippen des Halters kommen.

Um dies zu vermeiden, besteht der Teil des Halters, der an der Innenwand des Gefäßes liegt, aus zwei etwa ringförmigen Windungen geringer Steigung, die durch ein Drahtstück größerer Steigung miteinander verbunden sind. Die Noppen greifen dann zwischen die etwa ringförmigen Windungen ein und verhindern so ein Umkippen.

Die Erfindung ist anhand der nachfolgenden Figuren näher veranschaulicht:
Figur 1 zeigt eine Draufsicht auf eine elektrische Glühlampe,
Figur 2 zeigt eine Seitenansicht einer elektrischen Glühlampe,
Figur 3 zeigt einen Schnitt an der Stelle AB durch eine elektrische Glühlampe.

In den Figuren 1 bis 3 ist eine zweiseitig gesockelte 200-W-Halogenglühlampe 1 gezeigt, dessen röhrenförmiger Kolben 2 aus Quarzglas einen inneren Durchmesser von 7,5 ± 1,1 mm aufweist. Der doppelt gewendelte Leuchtkörper 3 aus Wolfram mit einem Drahtdurchmesser von 62,8 11m besitzt einen Durchmesser von 756 11m und eine Länge von 58 mm. Er ist über zwei - hier nicht dargestellte Molybdän-Einschmelzfolien in den Quetschungen 4, 5 mit den Sockeln 6, 7 vom Typ R 7s - 15 verbunden. Die vier Halter 8 für den Leuchtkörper 3 im Abstand von etwa 12 mm bestehen ebenfalls aus Wolframdraht mit einem Drahtdurchmesser von 261 µm. Sie setzen sich aus einem gewendelten Abschnitt 9 mit zwei Windungen kleineren Durchmessers - hier nur schematisch dargestellt - und aus einem gewendelten Abschnitt 10 mit zwei ringförmigen Windungen geringer Steigung und einem Außendurchmesser von 6,2 mm, die mit einem Drahtstück größerer Steigung verbunden sind, zusammen. Die Noppen 11 greifen zwischen die ringförmigen Windungen geringer Steigung des Abschnitts 10 ein und fixieren so den Leuchtkörper 3 im röhrenförmigen Kolben 2.

Die Halogenglühlampe weist bei Betrieb an 220 bis 230 V Wechselstrom einen Lichtstrom von 16 Im/W mit ausgezeichneter Farbwiedergabe auf.

## Patentansprüche

1. Elektrische Glühlampe (1), insbesondere Halogenglühlampe, mit einem röhrenformigen Kolben (2) aus hochschmelzendem Glas , z. B Quarzglas, dessen Enden durch Quetschungen (4, 5) abgeschlossen sind, und mit einem gewendelten Leuchtkörper (3), der durch einen oder mehrere Halter (8) aus Wolframdraht in der Achse des Kolbens (2) gehalten wird, wobei die Halter (8) aus einem gewendelten Abschnitt (9) mit kleinerem Durchmesser, der den Leuchtkörper (3) umfängt, und einem gewendelten Abschnitt (10) mit größerem Durchmesser, der am Kolben (2) innen anliegt, bestehen, dadurch gekennzeichnet, daß die einzelnen Halter (8) durch Noppen (11) zwischen jeweils zwei Windungen des am Kolben anliegenden Halterabschnitts (10) fixiert werden, wobei die Noppen aus lokalen, radial nach innen ragenden Verformungen der Kolbenwand bestehen.

2. Elektrische Glühlampe (1) nach Anspruch 1, dadurch gekennzeichnet, daß die Fixierung jedes Leuchtkörperhalters (8) durch jeweils zwei Noppen (11) innen an der Kolbenwand, die sich diametral gegenüberliegen, erfolgt.

3. Elektrische Glühlampe nach Anspruch 1, dadurch gekennzeichnet, daß die Fixierung jedes Leuchtkörper halters durch jeweils eine Noppe erfolgt, wobei die Noppen für benachbarte Halter jeweils diametral gegenüberliegen.

4. Elektrische Glühlampe (1) nach einem oder mehreren der Ansprüche 1 bis 3, dadurch gekennzeichnet, daß der Abschnitt (10) der Halter (8), der an der Innenwand des Gefäßes liegt, aus zwei etwa ringförmigen Windungen geringer Steigung besteht, die durch ein Drahtstück größerer Steigung miteinander verbunden sind, und die Noppen (11) zwischen die etwa ringförmigen Windungen eingreifen.

## Claims

1. An electric incandescent lamp (1), particularly a halogen incandescent lamp having a tubular bulb (2) made of high-melting glass, quartz glass for example, the ends of which are closed by deformations (4, 5), and having a coiled filament (3) which is retained in the axis of the bulb (2) by one or more holders (8) made of tungsten wire, where the holders (8) comprise a smaller-diameter coiled section (9) which surrounds the filament (3) and a larger-diameter coiled section (10) which contacts the bulb (2) internally, characterised in that the individual holders (8) are fixed by bosses (11) in each case between two turns of the holder section (10) in contact with the bulb, whilst the bosses consist of local deformations of the bulb wall projecting radially inwards.

2. An electric incandescent lamp (1) according to Claim 1, characterised in that the fixing of each filament holder (8) is effected in each case by two bosses (11) on the inside of the bulb wall which are located diametrically opposite one another.

3. An electric incandescent lamp according to Claim 1, characterised in that the fixing of each filament holder is effected by one boss in each case, the bosses for adjacent holders being located diametrically opposite one another in each case.

4. An electric incandescent lamp (1) according to one or more of Claims 1 to 3, characterised in that the section (10) of the holders (8) which is in contact with the inner wall of the vessel comprises two approximately annular turns of small pitch, which are connected together by a wire section of greater pitch, and the bosses (11) engage between the approximately annular turns.

## Revendications

1. Lampe électrique à incandescence (1), notamment une lampe à halogène, qui comporte une ampoule (2) tubulaire en verre dur, par exemple en verre quartzeux, dont les extrémités sont fermées par des pincements (4, 5), et un filament boudiné (3) qui est maintenu dans l'axe de l'ampoule (2) au moyen d'un ou de plusieurs supports (8) en fil de tungstène, les supports étant constitués d'un tronçon hélicoïdal (9) de faible diamètre qui entoure le filament, et d'un tronçon hélicoïdal (10) de grand diamètre qui s'appuie sur l'intérieur de l'ampoule (2), caractérisée en ce que chaque support (8) est fixé au moyen de ressauts (11) entre deux spires du tronçon de support (10) s'appuyant sur l'ampoule, les ressauts étant constitués de déformations locales de la paroi de l'ampoule, qui s'étendent radialement vers l'intérieur.

2. Lampe électrique à incandescence (1) selon la revendication 1, caractérisée en ce que la fixation de chaque support (8) du filament à l'intérieur de la paroi de l'ampoule, s'effectue au moyen de deux ressauts (11) qui se font face diamétralement.

3. Lampe électrique à incandescence selon la revendication 1, caractérisée en ce que la fixation de chaque support du filament s'effectue au moyen d'un ressaut, les ressauts destinés à des supports voisins se faisant face diamétralement.

4. Lampe électrique à incandescence (1) selon l'une ou plusieurs des revendications 1 à 3, caractérisée en ce que le tronçon (10) du support (8), qui s'appuie sur la paroi intérieure de l'enveloppe, se compose de deux spires, de forme à peu près annulaire, faiblement inclinées, qui sont reliées entre elles par un tronçon de fil fortement incliné, et que les ressauts (11) s'engagent entre les spires de forme à peu près annulaire.
